# EUROPÄISCHE PATENTSCHRIFT

(11) **EP 1 980 683 B1**
(45) Veröffentlichungstag und Bekanntmachung des Hinweises auf die Patenterteilung: **23.02.2011**
(21) Anmeldenummer: 08007084.0
(22) Anmeldetag: 10.04.2008
(51) Int. Cl.: E04F 15/04, E04F 15/10

(54) **Paneel, insbesondere Bodenpaneel**
Panel, in particular floor panel
Panneau, en particulier panneau de sol

(30) Priorität: 10.04.2007 DE 102007017087
(43) Veröffentlichungstag der Anmeldung: 15.10.2008
(73) Patentinhaber: Kronotec AG, 6006 Luzern (CH)
(72) Erfinder:
(74) Vertreter: Rehmann, Thorsten

(56) Entgegenhaltungen:
- EP-A- 1 516 977
- DE-A1- 10 156 775
- DE-A1- 10 336 614
- DE-U- 7 402 354
- DE-U1-202004 015 275
- FR-A- 2 884 267

## Beschreibung

Die Erfindung betrifft ein Paneel, insbesondere Bodenpaneel, mit einem Kern aus Holzwerkstoff oder Holzwerkstoff-Kunststoff-Gemisch, einer Oberseite und einer Unterseite, das an mindestens einer Seitenkante eine Feder und an der gegenüberliegenden Seitenkante eine zu der Feder korrespondierende Nut aufweist, und zwei identisch ausgebildete Paneele durch eine im Wesentlichen horizontale Fügebewegung in horizontaler und vertikaler Richtung miteinander verbindbar und verriegelbar sind, wobei die Verriegelung in horizontaler Richtung durch mindestens ein in vertikaler Richtung bewegbares, mit der Feder zusammenwirkendes Federelement bewirkbar ist, das bei der Fügebewegung hinter eine sich in einer von der horizontalen Richtung abweichenden Richtung erstreckende Verriegelungskante einschnappt.

Ein solches Paneel ist beispielsweise aus der WO 2004/085765 A1 bekannt. Diese bei diesem Paneel realisierte Art der Verriegelung ist bevorzugt an der Längsseite von Bodenpaneelen vorgesehen. Sie kann aber auch an der Querseite bzw. sowohl an der Querseite als auch an der Längsseite vorgesehen sein. Das V-förmige Federelement besteht aus Kunststoff und ist in einer vertikalen, in der Oberseite der Feder vorgesehenen Nut über die Längsseite der Seitenkante eingesetzt. An der Oberlippe der an der gegenüberliegenden Seitenkante ausgebildeten Nut ist ein Hinterschnitt vorgesehen, der mit der Federlippe des Federelementes zusammenwirkt. Werden die zwei Paneele horizontal zusammengeschoben, läuft die Federlippe an der Oberlippe der Nut an und wird zusammengedrückt. Beim weiteren Einschieben der Feder in die Nut gelangt die Federlippe irgendwann in Überdeckung mit dem in der Oberlippe ausgebildeten Hinterschnitt, schnappt in vertikaler Richtung zurück und rastet in dem Hinterschnitt ein, wodurch die Verriegelung in horizontaler Richtung bewirkt wird. In vertikaler Richtung erfolgt die Verriegelung durch die in der Nut des anderen Paneels aufgenommene Feder.

Für die Fertigung dieses Federelementes sind spezielle Spritzgusswerkzeuge notwendig, so dass die Herstellung relativ teuer ist. Des Weiteren muss ein hochwertiger Kunststoff verwendet werden, um ausreichende Festigkeitswerte zur Verfügung zu stellen, was das Federelement weiter verteuert. Werden Kunststoffe mit zu geringen Festigkeitswerten verwendet, führt dies zu relativ großen Abmaßen der Federelemente, da nur dadurch gewährleistet ist, dass entsprechende Auszugskräfte erzeugt bzw. übertragen werden können.

Dadurch, dass das Verriegelungselement als separates Bauteil ausgeführt ist, ergeben sich zusätzliche Aufwendungen. Die Herstellung des Verriegelungselementes erfolgt technologisch bedingt räumlich getrennt von den Paneelen, so dass eine Einbindung in den kontinuierlichen Herstellungsprozess, insbesondere für Fußbodenpaneele, eher nicht möglich ist. Durch die unterschiedlichen Materialien, Holzwerkstoff auf der einen Seite und Kunststoff auf der anderen Seite, ist die Angleichung von Fertigungstoleranzen aus zwei separaten Herstellungsprozessen aufwändig und kostenintensiv. Da die Verriegelung in horizontaler Richtung bei fehlendem Verriegelungselement unwirksam wäre, muss dieses zudem gegen Herausfallen aus der in der Feder eingebrachten vertikalen Nut im weiteren Herstellungsprozess und beim Transport gesichert werden. Auch diese Sicherung ist aufwändig. Alternativ dazu könnte das Verriegelungselement dem Verbraucher separat zur Verfügung gestellt werden.

Immer häufiger werden die in Rede stehenden Bodenpaneel von Heimwerkern verlegt, so dass grundsätzlich die Möglichkeit aufgrund fehlender Erfahrung besteht, dass die benötige Anzahl der Verriegelungselemente zunächst falsch eingeschätzt wird und diese nicht in ausreichender Menge beschafft werden, um einen Raum vollständig auslegen zu können. Außerdem ist nicht auszuschließen, dass der Heimwerker beim Einsetzen des Federelementes Fehler begeht, was dazu führt, dass die Verriegelung nicht exakt möglich ist und sich der Verbund im Laufe der Zeit löst, was dann fälschlicherweise vom Verbraucher der vom Hersteller gelieferter Qualität zugeschrieben wird.

Aus der WO 97/47834 sind Paneele bekannt, die an gegenüberliegenden Seitenkanten mit einer Feder-Nut-Profilierung versehen sind. An der Unterseite der Feder ist ein Verriegelungsvorsprung vorgesehen, der zu einer in die Unterlippe eingebrachten Vertiefung korrespondiert. Werden zwei Paneele horizontal miteinander verbunden. schwenkt die Unterlippe nach unten aus und springt zurück, wenn der Verriegelungsvorsprung in Übereindeckung mit der Verriegelungsvertiefung gelangt. Nachteilig bei dieser Ausgestaltung ist, dass die Unterlippe weit über die Oberlippe der Nut herausgeführt werden muss, um die Verriegelungsvertiefung einfräsen zu können. Herkömmliche Paneele haben eine Gesamtstärke von 6 - 12 mm. Die für die Unterlippe verbleibende Stärke ist folglich sehr gering. Die Unterlippe ist insbesondere beim Transport stark bruchgefährdet. Reißt das Kernmaterial des Paneels im Bereich der Unterlippe ein, können keine ausreichend hohen Rilckstellkräfte aufgebracht werden, so dass keine sichere Verriegelung zweier Paneele erfolgen kann, was ebenfalls zum Lösen der Verbindung führt, was dann zu Recht vom Verbraucher der vom Hersteller produzierten Qualität zugeschrieben wird.

Aus der gattungsgemäßen DE 20 2004 015 275 U1 sind mit einer Feder-/Nut-Profilierung versehene Fußbodenpaneele bekannt, die sich durch eine horizontale Fügebewegung verbinden und zueinander verriegeln lassen. Zur Verriegelung in horizontaler Richtung ist in der Oberseite der Feder eine Vertiefung eingebracht, in die ein an der oberen Nutwange angeordneter Vorsprung einschnappen kann. Der Vorsprung kann einteilig aus dem Kernmaterial herausgebildet sein.

Auch aus der EP 1 516 977 A1 oder der DE 103 36 614 A1 sind mit einer Feder-/Nut-Profilierung versehene Bodenpaneele bekannt, die durch eine horizontale Fügebowegung miteinander verbunden und verriegelt werden können. Die Verriegelung erfolgt durch einen an der Unterseite der Feder vorgesehenen Vorsprung, der in eine an der Unterlippe der Nut vorgesehene Vertiefung einrastet. Um die Feder elastisch auszubilden, ist diese mit einem parallel zu ihrer Unterseite verlaufenden Schlitz versehen.

Bei dem aus der DE 101 56 775 A1 bekannten Bodenpaneel ist die Unterlippe der Nut geschlitzt, um diese elastisch auszubilden. Die Verriegelung erfolgt durch einen an der Unterseite der Feder vorgesehenen Vorsprung, der in eine entsprechende Vertiefung in der Unterlippe der Nut einrastet.

Von dieser Problemstellung ausgehend soll das eingangs beschriebene Paneel verbessert werden.

Zur Problemlösung zeichnet sich ein gattungsgemäßes Bodenpaneel dadurch aus, dass das mindestens eine Federelement einstückig aus dem Kern herausgebildet ist, in Richtung seiner Seitenkante und in Richtung der gegenüber liegenden Seitenkante gegenüber dem Kern mittels zweier im Wesentlichen vertikaler Schlitze freigelegt ist und an mindentens einem seiner beiden Enden mit dem Kern verbanden ist.

Zur Problemlösung kann ein gattungsgemäßes Bodenpaneel auch so ausgebildet sein, dass das Federelement an der Unterlippe vorgesehen, einstückig aus dem Korn herausgebildet ist und gegenüber dem Kern durch einen vertikalen Schlitz so getrennt ist, dass es in Richtung seiner Seitenkante und in Richtung der gegenüberliegenden Seitenkante gegenüber dem Kern frei und an mindestens einem seiner beiden Enden mit dem Kern verbunden ist.

Durch diese Ausgestaltung wird die Produktion drastisch vereinfacht. Das Abgleichen der Toleranzen unterschiedlicher Bauteile entfällt. Fertigungszeiten und -kosten werden reduziert, weit es nicht notwendig ist, unterschiedliche Bauteile zusamnunzuführen und zusammenzuhalten. Beim Endverbraucher ist außerdem sichergestellt, diss keine Bauteile fehlen und in einem solchen Fall dann nicht weitergearbeitet werben könnte. Diese Profilierung ist bevorzugt an der Querseite von Paneelen vorzusehen die an der Längsseite beispielsweise durch Einwinkeln bereits verbunden worden sind und dann durch Verschieben entlang der Längsseite miteinander an der Querseite verbunden werden.

Das Federelement kann an der Feder oder an der Unterlippe der Nut ausgebildet sein. Die beiden im Wesentlichen vertikalen Schlitze können zueinander paralle verlaufen.

Vorzugsweise ist das mindestens eine Federelement in Richtung seiner Seitenkante und in Richtung der gegenüberliegenden Seitenkante gegenüber dem Kern frei und an mindestens einem, insbesondere vorzugsweise an seinen beiden Enden mit dem Kern verbunden. Durch die Größe der wirksamen Verbindung des Fedetelementes mit dem Kern kann die Federelastizität eingestellt werden.

Durch die Breite der Schlitze wird nicht nur die Stärke der Anbindung des Federelementes an das Kernmaterial bestimmt, sondern durch die Wahl der Breite des vertikalen Schlitzes, der der Paneelmitte am nächsten liegt, kann auch die Lage eines Anschlages in horizontaler Richtung für das Fedemlement geschaffen werden, so dass dieses gegen Überdehnung sicher geschützt wird.

Wenn über die Länge der Seitenkante eine Mehrzahl von zueinander besbstandeten Federelementen vorgesehen ist, wird die Stabilität der Verbindung erhöhte indem der freie Weg in Längsrichtung des Federelementes begrenzt wird. Der Abstand zwischen den einzelnen Federelementen kann mehr oder weniger groß gewählt werden. Je geringer der Abstand ist, umso größer ist natürlich die wirksame Fläche, mit der verriegelt wird, so dass die übertragbaren Kräfte in vertikaler Richtung entsprechend hoch sind.

An den beiden übrigen sich gegenüberliegenden Seitenkanten können ebenfalls zueinander korrespondierende Profilierungen vorgesehen sein, so dass zwei identisch ausgebildete Paneele durch eine im Wesentlichen vertikale Fügebewegung in horizontaler und vertikaler Richtung miteinander verbindbar und verriegelbar sind, wobei die Verriegelung in vertikaler Richtung durch zumindest ein in horizontaler Richtung bewegbares Federelement bewirkbar ist, das bei der Fügebewegung hinter eine sich im Wesentlichen in horizontaler Richtung erstreckende Verriegelungskante einschnappt. Auch dieses Federelement kann einstückig aus dem Kern herausgebildet sein.

Die zuletzt beschriebene Art der Verriegelung wird vorzugsweise dann an der Querseite der Paneele vorgesehen sein, wenn die Verbindung an der Längsseite durch die zuerst beschriebene Profilierung, die anstatt an den Querseiten an den Längsseiten vorgesehen ist, nicht durch eine reine horizontale Fügebewegung erfolgt, sondern die Paneele ineinander eingeschwenkt werden, indem das neu anzulegende Paneel winkelig an ein bereits verlegtes Paneel angelegt, die Feder in die Nut eingefügt und dann das neue Paneel auf den Unterboden abgesenkt wird.

Für diesen Fall wird das mindestens eine Federelement in Richtung der Oberseite und in Richtung der gegenüberliegenden Seitenkante gegenüber dem Kern frei und in Richtung seiner Seitenkante an mindestens einem seiner beiden Enden mit dem Kern verbunden sein. Das Federelement ist insbesondere bevorzugt mittels eines im Wesentlichen horizontalen Schlitzes und eines im Wesentlichen vertikalen Schlitzes gegenüber dem Kern freigelegt.

Mit Hilfe einer Zeichnung sollen Ausführungsbeispiele der Erfindung nachfolgend näher beschrieben werden.

Es zeigt:
- Figur 1: die Draufsicht auf ein erstes Paneel in Teildarstellung;
- Figur 1a: die Draufsicht auf ein weiteres Paneel in Teildarstellung;
- Figur 2: die Ansicht gemäß Sichtpfeil II nach Figur 1 zweier Paneele an der Verbindungsstelle;
- Figur 2a: die Ansicht gemäß Sichtpfeil IIa nach Figur 1a zweier Paneele an der Verbindungsstelle;
- Figur 3: den Schnitt entlang der Linie III-III nach Figur 1 zweier Paneele an der Verbindungsstelle;
- Figur 3a: den Schnitt entlang der Linie IIIa-IIIa nach Figur 1a;
- Figur 4: die perspektivische Teilschnittdarstellung des Paneels nach Figur 1;
- Figur 4a: die perspektivische Teilschnittdarstellung des Paneels nach Figur 1a;
- Figur 5: die Draufsicht auf eine dritte Ausführungsform eines Paneels in Teildarstellung;
- Figur 6: die Ansicht gemäß Sichtpfeil VI nach Figur 5 zweier Paneele an der Verbindungsstelle;
- Figur 7: den Schnitt entlang der Linie VII-VII nach Figur 5 zweier Paneele an der Verbindungsstelle;
- Figur 8: eine perspektivische Teilschnittdarstellung des Paneels nach Figur 5;
- Figur 9: die Darstellung zweier miteinander an der Querseite verbundener Pa- neele einer Fortbitdtmg der Ausführungsformen im Teilschnitt;
- Figur 10: die Ansicht zweier an den Querseiten miteinander verbundener Panee le in Teilansicht gemäß, der Schnitidarstellung in Figur 9;
- Figur 11: die perspektivische Teilschnittdarstellung des Paneels nach Figur 9.

Die Figuren 9-11 sind nicht als Teil der Erfindung zu betrachten.

Die Paneele 1, 2 bzw. la, 2a sind identisch ausgebildet. An ihrer einen Seitenkante I, la sind sie mit einer Feder 6, 6a und an der gegenüberliegenden Seitekante II, IIa mit einer Nut 3, 3a ausgebildet. Die Nut 3, 3a weist eine Unterlippe 4, 4a und eine nicht näher bezeichnete Oberlippe auf. Der Kern 37 besteht aus Holzwerkstoff oder einem Holzwerkstofl-Kunststoff-Gemisch.

Die in den Figuren 2 bis 4 und 2a bis 4a dargestellten Ausführungsbeispielen entsprechen sich im Wesentlichen. Die Paneele 1a, 2a weisen gegenüber den Paneele 1, 2 eine über die Oberlippe 4 hinausstehende Unterlippe 4a auf. Ansonsten sind die Paneele ähnlich ausgebildet. Die Positionsziffern erhalten deshalb nur den Zusatz a.

An der Unterlippe 4, 4a ist das in Richtung der Oberseite 15 hervorragende Federelement 5, 5a angeordnet, das über seine beiden Enden 12, 13 mit dem Kern 37 der Paneele 1, 2; la, 2a verbunden ist. Gegenüber dem Kern 37 ist das Federelement 5, 5a durch den vertikalen Schlitz 8, 8a getrennt. Mit seiner obetren Kante 18 endet das Federelement mit dem Nutgrund. Da das Federelement 5, 5a nur an seinen beiden Enden 12, 13 mit dem Kern 37 verbunden ist, ist es in vertikale Richtung V beweglich. Die innere Wandung 8', die sich am Kern 37 infolge des Schlitzes 8, 8a ausbildet, dient als Anschlag in horizontaler Richtung für das Federelement 5, 5a, damit dieses in horizontaler Richtung gegen Überdehnung geschützt ist. Wie Figuren 4 und 4a zeigen, ist die Oberseite 18 des Federelementes 5, 5a abgeschrägt und steigt in Richtung des Nutgrundes 3' an. An der Unterseite der Feder 6, 6a ist eine Hinterschneidung 6' vorgesehen, deren Innenkontur im Wesentlichen zur Außenkontur des Federelementes 5, 5a korrespondiert. Werden zwei Paneele 1, 2a; 1a, 2a durch Verschieben in horizontaler Richtung H miteinander verbunden, taucht die Feder 6, 6a des Paneels 1, 1a in die Nut 3, 3a des Paneels 2, 2a ein. Das Federelement 5, 5a gelangt mit seiner schrägen Oberseite an die Unterseite der Feder 6, 6a und wird in vertikaler Richtung V nach unten ausgefedert. Gelangt das Federelement 5, 5a bei weiterer Fügebewegung in Höhe der Hinterschneidung 6, 6a federt es in die entgegengesetzte vertikale Richtung V zurück und rastet hinter der Feder 6, 6a ein, wodurch die Paneele 1, 1a; 2, 2a in horizontaler Richtung H miteinander verriegelt sind. Die Verriegelung in vertikaler Richtung V erfolgt über die Feder 6, 6a und die Nut 3, 3a.

Bei dem in den Figuren 5 bis 8 dargestellten Ausführungsbeispiel ist das Federelement 5 an der Feder 6 ausgebildet, indem zwei im Wesentlichen in vertikaler Richtung V verlaufende Schlitze 7, 8 und ein in horizontaler Richtung H verlaufender Schlitz 9 eingebracht sind, so dass das Federelement 5 gegenüber dem Kern freigelegt ist und nur mit seinen beiden Enden 14, 15 mit dem Kernmaterial verbunden ist. Wie Figur 8 erkennen lässt, kann der in horizontaler Richtung verlaufende Schlitz 9 über die Länge L der Seitenkante I durchgängig ausgeführt sein. Die parallelen Schlitze 7, 8 enden in einer Ebene unterhalb der Oberseite 16. Die Unterkante 5' des Federelementes 5 ist abgeschrägt und fällt, wie Figur 8 erkennen lässt, in Richtung der Paneelmitte ab. An der gegenüberliegenden Seitenkante II ist die Unterlippe 4 mit einer Hinterschneidung 4' versehen, deren Innenkontur im Wesentlichen der Außenkontur des Federelementes 5 entspricht. Werden zwei Paneele 1, 2 durch Fügen in horizontaler Richtung H miteinander verbunden, greift die Feder 6 am Paneel 1 in die Nut 3 am Paneel 2 ein, die schräge Kante 10 gelangt zur Anlage an die Unterlippe 4, wird bei der weiteren Fügebewegung von dieser in vertikaler Richtung V nach oben gedrückt und federt in die entgegengesetzte Richtung wieder zurück, wenn das Federelement 5 zur Überdeckung mit dem Hinterschnitt 4' gelangt, so dass die Verriegelung in horizontaler Richtung H dann hergestellt ist.

Figuren 9 und 10 zeigen die Verbindung zweier Paneele 21, 22 an der Querseite. Wie bereits erwähnt, besteht der Kern 37 aus Holzwerkstoff oder einem Holzwerkstoff-Kunststoff-Gemisch. An ihren sich gegenüberliegenden Seitenkanten III, IV sind die Paneele 21, 22 profiliert, wobei die Seitenkante IV von der Oberseite 16 und die Seitenkante III von der Unterseite 17 fräsend bearbeitet wurde. An der Seitenkante IV ist das Federelement 23 ausgebildet, das durch Fräsen des Kerns 37 erzeugt wurde, indem ein horizontaler Schlitz 31 und ein im Wesentlichen vertikal verlaufender Schlitz 30 eingefräst wurde. Die Seitenkanten III, IV haben die Länge I. In Längsrichtung der Seitenkante III ist das Federelement 23 an seinen Enden mit dem Kernmaterial verbunden. Die Freilegung des Federelementes 23 vom Kern 37 erfolgt ausschließlich durch die Schlitze 30, 31. Die äußere Kante 23c des Federelementes 23 ist gegenüber der Oberseite 16 des Paneels 22 im Winkel geneigt. Die vertikalen Flächen der Seitenkanten III, IV sind so bearbeitet, dass sich im Bereich der Oberseite 16 Anlageflächen 35, 36 ausbilden.

An der dem Federelement 30 gegenüberliegenden Seitenkante IV ist das Paneel 21 mit einer sich im Wesentlichen in horizontaler Richtung H erstreckenden Nut 29 versehen, deren obere Seitenwandung eine im Wesentlichen horizontal verlaufende Verriegelungskante 24 ausbildet. Der Nutgrund der Nut 29 verläuft parallel zur äußeren Kante 23c des Federelementes 23, was die Fertigung der Nut 29 erleichtert. Er könnte aber strikt in vertikaler Richtung V oder mit einem vom Winkel der äußeren Kante 23c des Federelementes 23 abweichenden Winkel ausgeführt sein.

Die Verriegelung der beiden Paneele 21, 22 in horizontaler Richtung H erfolgt über die durch eine Stufenprofilierung fräsend erzeugten Hakenelemente 40, 41 und in vertikaler Richtung V über das Federelement 23 in Verbindung mit der Verriegelungskante 24 der Nut 29. Am sich nach unten erstreckenden Absatz 25 des Hakenelementes 41 ist eine zumindest teilweise plane Kopffläche 32 ausgebildet, die zusammenwirkt mit einer am Hakenelement 40 an der gegenüberliegenden Seitenkante IV ausgebildeten Anlagefläche 33, die hinter dem Absatz 26 zurückragt. Die Kopffläche 12 und die Auflagefläche 13 enden in derselben horizontalen Ebene E, so dass sich miteinander verbundene Paneele 21, 22 aufeinander abstützen. Die Profilierung der Hakenelemente 40, 41 ist so gewählt, dass in der Verbindungsstelle eine Vorspannung erzeugt wird und die vertikalen Anlageflächen 35, 36 der Paneele 21, 22 aufeinander zugepresst werden, so dass an der Oberseite 16 zweier miteinander verbundener Paneele 21, 22 kein sichtbarer Spalt entsteht. Um das Fügen der Paneele 21, 22 zu erleichtern, sind der nach oben ragende Absatz 26 des Hakenelementes 40 und der nach unten ragende Absatz 25 des Hakenelementes 41 an ihren Kanten gefast bzw. verrundet. Um die Fertigung zur Ausbildung des Federelementes 23 zu vereinfachen, können entweder der horizontal verlaufende Schlitz 31 oder der im Wesentlichen vertikal verlaufende Schlitz 30 durchgängig sein, also über die volle Länge I der Seitenkante III reichen.

Bei allen vorstehend beschriebenen Ausführungsformen bestimmt die Fläche, also die Höhe und die Breite, mit der die Enden 12, 13 des Federelementes 5, 5a bzw. 23a, 23b des Federelementes 23 mit dem Kern 37 verbunden sind, die Federrate des Federelementes. Über die Länge L, I der Seitenkante I, II, III können mehrere Federelemente 23 ausgebildet sein.

### Bezugszeichenliste:

- 1: Paneel
- 1a: Paneel
- 2: Paneel
- 2a: Paneel
- 3: Nut
- 3a: Nut
- 4: Unterlippe
- 4a: Unterlippe
- 4': Hinterschnitt/Hinterschneidung
- 5: Federelement
- 5a: Federelement
- 5': Unterkante
- 6: Feder
- 6a: Feder
- 6': Hinterschneidung
- 7: Schlitz
- 8: Schlitz
- 9: Schlitz
- 10: schräge Kante
- 12: Ende
- 13: Ende
- 14: Ende
- 15: Ende
- 16: Oberseite
- 17: Unterseite
- 18: Oberseite
- 21: Paneel
- 22: Paneel
- 23: Federelement
- 23a: Ende
- 23b: Ende
- 23c: äußere Kante
- 23d: untere Kante
- 24: Verriegelungskante
- 25: Absatz
- 26: Absatz
- 29: Nut
- 30: Schlitz
- 32: Kopffläche
- 33: Auflagefläche
- 35: vertikale Fläche
- 36: vertikale Fläche
- 37: Kern
- 40: Hakenelement
- 41: Hakenelement
- E: Ebene
- H: horizontale Richtung
- L: Länge
- I: Länge
- V: vertikale Richtung
- I: Seitenkante
- II: Seitenkante
- III: Seitenkante
- IV: Seitenkante
Re/dg

## Patentansprüche

1. Paneel, insbesondere Bodenpaneel (1, 2), mit eimern Kern (37) aus Holzwerkstoff oder Holzwerkstoff-Kunststoff-Gemisch einer Oberseite (16) und einer Unterseite (17), das an mindestens einer Seitenkante (I) eine Feder (6, 6a) und an der gegenüberliegenden Seitenkante (II) eine zu der Feder (6, 6a) korrespondierende Nut (3, 3a) mit einer Unterlippe (4, 4a) aufweist und zwei identisch ausgebildete Paneele (1, 2) durch eine im Wesentlichen Horizontale Fügebewegung in horizontaler H und vertikaler V Richtung miteinander verbindbar und verriegelbar sind, wobei die Verriegelung in horizontaler Richtung H durch mindestens ein in vertikaler Richtung V mit der Feder (6, 6a) zusammenwirkendes Federelement (5, 5a) bewirkbar ist, das bei der Fügebewegung hinter eine sich in einer von der horizontales Richtung H abweichenden Richtung erstreckenden Verriegelungshante (6') einschnappt, **dadurch gekennzeichnet, dass** das mindestens eine Federelement (5, 5a) einstückig aus dem Kern (37) herausgebildet ist, in Richtung seiner Seitenkante (I, II) und in Richtung der gegenüber liegenden Seitenkante (II, I) gegenüber dem Kern (37) mittels zweier im Wesentlichen vertikal Schlitze (7, 8) freigelegt ist und an mindestens einem seiner beiden Enden (12, 13; 14, 15) mit dem Kern (37) verbunden ist.

2. Paneel, insbesondere Bodenpaneel (1, 2), mit einem Kernt: (37) aus Holzwerkstoff oder Holzwerkstoff-Kunststoff-Gemisch, einer Oberseite (16) und einer Unterseite (17), das an mindestens einer Seitenkante (I) eine Feder (6, 6a) und an der gegenüberliegenden Seitenkante (II) eine zu der Fider (6, 6a) korrespondierende Nut (3, 3a) mit einer Unterlippe (4, 4a) aufweist und zwei identisch ausgebildete Paneele (1, 2) durch eine im Wesentlichen horizontale Fügebewepng in horizontaler H und vertikaler V Richtung miteinander verbindbar und verriegelbar sind, wobei die Verriegelung in horizontaler Richtung H durch mindestens ein in vertikaler Richtung V mit der Feder (6, 6a) zusammenwirkendes Federelement (5. 5a) bewirkbar ist, das bei der Fügebewegung hinter eine sich in einer von der horizontalen Richtung H abweichenden Richtung erstreckenden Verriegelungskante (6') einschnappt, **dadurch gekennzeichnet, dass** das Federelement (5, 5a) an der Unterlippe (4, 4a) vorgesehen, einstückig aus dem Kern (37) herausgebildet ist und gegenüber dem Kern (37) durch einen vertikalen Schlitz (8, 8a) so getrennt ist dass es in Richtung seiner Seitenkante (I, II) und in Richtung der gegenüberliegenden Seitenkante (II, I) gegenüber dem Kern (37) frei und an mindestens einem seiner beiden Enden (12, 13; 14, 15) mit dem Kern (37) verbunden ist.

3. Paneel nach Anspruch 1, **dadurch gekennzeichnet, dass** das Federelement (5) an der Feder (6) ausgebildet ist.

4. Paneel nach Anspruch 1, **dadurch gekennzeichnet, dass** das Federelement (5, 5a) an beiden Enden (12, 13; 14, 15) mit dem Kern (37) verbunden ist.

5. Paneel nach einem oder mehreren der vorstehenden, Ansprüche **dadurch gekeanzeichnet, dass** über die Länge L der Seitenkante (I, II) ein Mehrzahl von zueinander beabstandeten Federelementen (5, 5a) vorgesehen ist.

6. Paneel nach einem oder mehreren der vorstehenden Ansprüche **dadurch gekeianzeichnet, dass** die beiden anderen Seitenkanten (III, IV) eine solche zueinander korrespondierende Profilierung aufweisen, dass zwei identisch ausgebildete Paneele (21, 23) durch eine im Wesentlichen vertikale Fügebewegung in horizontaler H und vertikaler V Richtung miteinander verbindbar und verriegelbar sind, wobei die Verriegelung in vertikale Richtung V durch zumindest ein in horizontaler Richtung H bewegbares Federelement (23) bewirkbar ist, das bei der Fügebewegung hinter eine sich im Wesentlichen in horizontaler Richtung H erstreckende Verriegelungskante (24) einschnappt und das Federelement (23) einstückig aus dem Kern (37) herausgebildet ist.

7. Paneel nach Anspruch 6, **gekennzeichnet, dass** das mindestens eine Federelement (23) in Richtung der Oberseite (16) und in Richtung der gegenüberliegenden Seitenkante (III) gegenüber dem Kern (37) frei und in Richtung seiner Seitenkante (IV) an mindestens einem seiner beiden Enden (23a, 23b) mit dem Kern (37) verbunden ist.

8. Paneel nach Anspruch 7, **dadurch gekennzeichnet, dass** das Federelement (23) an seinen beiden Enden (23a, 23b) mit dem Kern (37) verbunden ist.

9. Paneel nach einem der Ansprüche 6 bis 8, **dadurch gekennzeichnet, dass** das Federelement (23) mittels eines im Wesentlichen horizontalen Schlitzes (31) und eines im Wesentlichen vertikalen Schlitzes (30) gegenüber dem Kern (37) freigelegt ist.

## Claims

1. Panel, in particular floor panel (1, 2), with a core (37) made of wood-based material or a wood-based material/plastics material mixture, an upper side (16) and a lower side (17), which panel, on at least one side edge (I), has a tongue (6, 6a) and, on the opposing side edge (II), has a groove (3, 3a) corresponding to the tongue (6, 6a) with a lower lip (4, 4a), and two identically configured panels (1, 2) can be connected to one another and locked in the horizontal H and vertical V direction by a substantially horizontal joining movement, wherein the locking in the horizontal direction H can be brought about by at least one tongue element (5, 5a) cooperating in the vertical direction V with the tongue (6, 6a), which tongue element snaps in, during the joining movement, behind a locking edge (6') extending in a direction differing from the horizontal direction H, **characterised in that** the at least one tongue element (5, 5a) is formed in one piece out of the core (37), in the direction of its side edge (I, II) and in the direction of the opposing side edge (II, I), is exposed relative to the core (37) by means of two substantially vertical slots (7, 8) and is connected at at least one of its two ends (12, 13; 14, 15) to the core (37).

2. Panel, in particular-floor panel (1, 2), with a core (37) made of wood-based material or a wood-based material/plastics material mixture, an upper side (16) and a lower side (17), which panel, on at least one side edge (I) has a tongue (6, 6a) and, on the opposing side edge (II), has a groove (3, 3a) corresponding to the tongue (6, 6a) with a lower lip (4, 4a), and two identically configured panels (1, 2) can be connected to one another and locked in the horizontal H and vertical V direction by a substantially horizontal joining movement, wherein the locking in the horizontal direction H can be brought about by at least one tongue element (5, 5a) cooperating in the vertical direction V with the tongue (6, 6a), which tongue element snaps in, during the joining movement, behind a locking edge (6') extending in a direction differing from the horizontal direction H, **characterised in that** the tongue element (5, 5a) is provided on the lower lip (4, 4a), is formed in one piece out of the core (37) and is separated with respect to the core (37) by a vertical slot (8, 8a) in such a way that it is free relative to the core (37) in the direction of its side edge (I, II) and in the direction of the opposing side edge (II, I) and is connected to the core (37) at at least one of its two ends (12, 13; 14, 15).

3. Panel according to claim 1, **characterised in that** the tongue element (5) is formed on the tongue (6).

4. Panel according to claim 1, **characterised in that** the tongue element (5, 5a) is connected to the core (37) at the two ends (12, 13; 14, 15).

5. Panel according to any one or more of the preceding claims, **characterised in that** a plurality of tongue elements (5, 5a), which are spaced apart from one another, is provided over the length L of the side edge (I, II).

6. Panel according to any one or more of the preceding claims, **characterised in that** the two other side edges (III, IV) have a profiling corresponding to one another such that two identically configured panels (21, 23) can be connected to one another and locked in the horizontal H and vertical V direction by a substantially vertical joining movement, wherein the locking in the vertical direction V can be brought about by at least one tongue element (23) which can be moved in the horizontal direction H and which snaps in, during the joining movement, behind a locking edge (24) extending substantially in the horizontal direction H and the tongue element (23) is formed in one piece from the core (37).

7. Panel according to claim 6, **characterised in that** the at least one tongue element (23) is free relative to the core (37) in the direction of the upper side (16) and in the direction of the opposing side edge (III) and is connected to the core (37) in the direction of its side edge (IV) at at least one of its two ends (23a, 23b).

8. Panel according to claim 7, **characterised in that** the tongue element (23) is connected at its two ends (23a, 23b) to the core (37).

9. Panel according to any one of claims 6 to 8, **characterised in that** the tongue element (23) is exposed relative to the core (37) by means of a substantially horizontal slot (31) and a substantially vertical slot (30).

## Revendications

1. Panneau, en particulier panneau de plancher (1, 2), comprenant une âme (37) en matériau dérivé du bois ou en mélange de matériau synthétique et de matériau dérivé du bois, une face supérieure (16) et une face inférieure (17), panneau qui présente au moins à un bord latéral (I) une languette (6, 6a) et au bord latéral (II) opposé une rainure (3, 3a) correspondant à la languette (6, 6a) et ayant une lèvre inférieure (4, 4a), et deux panneaux (1, 2) formés identiques peuvent être reliés et verrouillés ensemble en direction horizontale H et verticale V par un mouvement d'assemblage sensiblement horizontal, le verrouillage en direction horizontale H pouvant être obtenu par au moins un élément languette (5, 5a) coopérant avec la languette (6, 6a) dans la direction verticale V, l'élément languette s'encliquetant lors du mouvement d'assemblage derrière un bord de verrouillage (6') s'étendant dans une direction s'écartant de la direction horizontale H, **caractérisé en ce qu'**au moins un élément languette (5, 5a) est formé d'un seul tenant à partir de l'âme (37), est dégagé relativement à l'âme (37) dans la direction de son bord latéral (I, II) et dans la direction du bord latéral (II, I) se trouvant en face au moyen de deux fentes (7, 8) sensiblement verticales, et est relié en l'une au moins de ses deux extrémités (12, 13 ; 14, 15) à l'âme (37).

2. Panneau, en particulier panneau de plancher (1, 2), comprenant une âme (37) en matériau dérivé du bois ou en mélange de matériau synthétique et de matériau dérivé du bois, une face supérieure (16) et une face inférieure (17), panneau qui présente au moins à un bord latéral (I) une languette (6, 6a) et au bord latéral (II) opposé une rainure (3, 3a) correspondant à la languette (6, 6a) et ayant une lèvre inférieure (4, 4a), et deux panneaux (1, 2) formés identiques peuvent être reliés et verrouillés ensemble en direction horizontale H et verticale V par un mouvement d'assemblage sensiblement horizontal, le verrouillage en direction horizontale H pouvant être obtenu par au moins un élément languette (5, 5a) coopérant avec la languette (6, 6a) dans la direction verticale V, l'élément languette s'encliquetant lors du mouvement d'assemblage derrière un bord de verrouillage (6') s'étendant dans une direction s'écartant de la direction horizontale H, **caractérisé en ce que** l'élément languette (5, 5a) est prévu sur la lèvre inférieure (4, 4a), est formé d'un seul tenant à partir de l'âme (37) et séparé de l'âme (37) par une fente (8, 8a) verticale de façon qu'il soit libre relativement à l'âme (37) dans la direction de son bord latéral (I, II) et dans la direction du bord latéral (II, I) se trouvant en face, et est relié en l'une au moins de ses deux extrémités (12, 13 ; 14, 15) à l'âme (37).

3. Panneau selon la revendication 1, **caractérisé en ce que** l'élément languette (5) est formé sur la languette (6).

4. Panneau selon la revendication 1, **caractérisé en ce que** l'élément languette (5, 5a) est relié en ses deux extrémités (12, 13 ; 14, 15) à l'âme (37).

5. Panneau selon l'une ou plusieurs des revendications précédentes, **caractérisé en ce que** plusieurs éléments languettes (5, 5a) distants les uns des autres sont prévus sur la longueur (L) du bord latéral (I, II).

6. Panneau selon l'une ou plusieurs des revendications précédentes, **caractérisé en ce que** les deux autres bords latéraux (III, IV) présentent un profilage se correspondant mutuellement tel que deux panneaux (21, 23) formés identiques peuvent être reliés et verrouillés ensemble en direction horizontale H et verticale V par un mouvement d'assemblage sensiblement vertical, le verrouillage dans la direction verticale V pouvant être obtenu par au moins un élément languette (23) déplaçable en direction horizontale H, qui lors du mouvement d'assemblage s'encliquette derrière un bord de verrouillage (24) s'étendant sensiblement en direction horizontale H, et l'élément languette (23) est formé d'un seul tenant à partir de l'âme (37).

7. Panneau selon la revendication 6, **caractérisé en ce que** l'au moins un élément languette (23) est libre relativement à l'âme (37) en direction de la face supérieure (16) et en direction du bord latéral (III) situé en face et est relié en direction de son bord latéral (IV) à l'une au moins de ses extrémités (23a, 23b) à l'âme (37).

8. Panneau selon la revendication 7, **caractérisé en ce que** l'élément languette (23) est relié à ses deux extrémités (23a, 23b) à l'âme (37).

9. Panneau selon l'une quelconque des revendication 6 à 8, **caractérisé en ce que** l'élément languette (23) est dégagé relativement à l'âme (37) au moyen d'un fente (31) sensiblement horizontale et d'une fente (30) sensiblement verticale.
